# EUROPÄISCHE PATENTSCHRIFT

(11) **EP 0 317 824 B1**
(45) Veröffentlichungstag und Bekanntmachung des Hinweises auf die Patenterteilung: **31.07.1991**
(21) Anmeldenummer: 88118626.6
(22) Anmeldetag: 09.11.1988
(51) Int. Cl.: E21D 9/10, E02F 3/78

(54) **Maschine und Verfahren zum kontinuierlichen Lösen und Abfördern von Gestein**
Machine and method for continuously cutting and conveying rock
Machine et méthode pour l'abattage et le transport de roche

(30) Priorität: 24.11.1987 DE 3739680
(43) Veröffentlichungstag der Anmeldung: 31.05.1989
(73) Patentinhaber: Rudolf Hausherr & Söhne GmbH & Co KG, D-45549 Sprockhövel (DE)
(72) Erfinder: Hausherr, Heinrich-Rudolf, Dipl.-Bering., D-5810 Witten 3 (DE); Rausch, Reinold, Ing., D-5810 Witten (DE)
(74) Vertreter: Spalthoff, Adolf, Dipl.-Ing.

(56) Entgegenhaltungen:
- DE-A- 2 742 078
- DE-A- 3 049 599
- DE-A- 3 120 393
- DE-A- 3 434 936
- FR-A- 2 452 588
- GB-A- 2 180 281

## Beschreibung

Die Erfindung betrifft eine Maschine zum kontinuierlichen Lösen von Gestein od.dgl. und Abfördern des gelösten, zerkleinerten Haufwerks im Berg-, Erd- und Tunnelbau, vorzugsweise in Untertagebetrieben, welche ein Raupenfahrwerk aufweist, an dessen Vorderseite an einem heb- und senkbaren Ausleger eine oder zwei Schneidwalzen mit aufgebrachter Förderschnecke vorgesehen ist bzw. sind, der bzw. denen eine in die Maschine integrierte Fördereinrichtung zugeordnet ist.

Es ist bekannt, im Berg-, Erd- und Tunnelbau Bodenschichten oder sog. Zwischenmittel, d.h. Nebengestein, wie es über oder zwischen Nutzmineralien oder aber als Deckgebirge vorgefunden wird, mittels einer oder mehrerer rotierender, mit Werkzeugen besetzter Walzen abzutragen. Insbesondere durch Konvergenz aufgrund hohen Gebirgsdruckes und hoher Dynamik in einem eine Strecke umgebenden Gebirgskörper wird Gestein unterschiedlicher Qualität und Beschaffenheit hochgedrückt. Es ist bekannt, das Senken dieses gewissermaßen gequollenen Materials diskontinuierlich oder aber auch kontinuierlich mit schlagenden oder schneidenden Vorrichtungen durchzuführen (siehe z.B. DE-A-31.20.393). Hierbei wird der volle Erhalt aller anderen Streckenfunktionen in den Abbaubegleitstrecken und insbesondere Kohlenabfuhrstrecken, wie Förderung, Materialtransport, Personenfahrung und Wetterführung, angestrebt. Das gelöste Material wird auf Fördermittel, wie Gurtbandförderer oder Kettenkratzförderer, übergeben oder seitlich an den Streckenstößen abgelegt.

Die räumlichen Verhältnisse in Abbaubegleitstrecken und insbesondere in Kohlenabfuhrstrecken erlauben eine kontinuierliche Senk- und Ladearbeit nur, wenn die Senkmaschine alle Bereiche der Streckensohle, also die Streckenstöße und den Bereich unter den aufgehängten Bandstraßen, gleichermassen gut bearbeiten kann. Dabei ist es wünschenswert, nach Durchgang des Senksystems eine ebene und sauber geladene Sohle vorzufinden.

Mit zunehmender Teufe und größer werdendem Gebirgsdruck treten stärkere Konvergenzen auf, die zudem in zeitlich kürzeren Abständen bemerkbar werden. Die Konvergenzgeschwindigkeit führt in Abhängigkeit zur Abbaugeschwindigkeit (Abbaufortschritt des Strebes) zu der häufig anzutreffenden Situation, daß bereits wenige Meter hinter dem Streb-/Streckenübergang **d**ie Streckensohle hochgedrückt ist und damit eine Verminderung der ursprünglichen Streckenhöhe von 20-25% eintritt.

Die Einsätze der bekannten Senkmaschinen in Abbaubegleitstrecken sind so angelegt, daß bei Erreichen der vorgenannten Konvergenzmächtigkeit eine Senkmaschine zum Einsatz kommt, welche dem Abbaufortschritt des Strebes mit gleicher Geschwindigkeit folgend den Senkstoß über die gesamte Strekkenbreite in Angriff nimmt. Mit größer werdender Entfernung vom Streb-/Streckenübergang klingt die Konvergenzgeschwindigkeit allmählich ab, so daß bis zum Erreichen erneuter Verminderungen der Streckenhöhe von 20-25% größere Zeiträume vergehen, bis wiederum konventionell arbeitende Senkmaschinen einzusetzen sind. Infolge verstärkt auftretender Konvergenzen sind daher Einsätze von vier, fünf, sechs und zum Teil sogar sieben Senkmaschinen in nur einer Abbaubegleitstrecke erforderlich, was einen ganz erheblichen Aufwand darstellt.

Von diesem Stand der Technik ausgehend liegt der Erfindung die Aufgabe zugrunde, unter Vermeidung vorerwähnter Nachteile eine Maschine der eingangs genannten Art zu schaffen, aufgrund deren Ausgestaltung es möglich ist, mit nur einer Maschine in einer Abbaubegleitstrecke die erforderlichen Senkarbeiten durchzuführen.

Erfindungsgemäß wird dies dadurch erreicht, daß die einzelnen Aggregate der Maschine fernsteuerbar sind, die Schneidwalze bzw. die Schneidwalzen mit zugehörigem Antriebsaggregat bzw. Antriebsaggregaten als selbständig verfahrbare, in ihrer Drehrichtung umsteuerbare und mit dem Ausleger lösbar verbundene Baueinheit bzw. Baueinheiten ausgebildet ist bzw. sind, und die Länge des Raupenfahrwerks derart bemessen ist, daß dieses in einer Strecke eines Untertagebetriebes drehbar ist. Mit der einen oder den beiden Schneidwalzen ist es möglich, bei gleichförmiger Bewegung Gesteinsmaterial, Mineralschichten, Straßenbeläge oder ähnliche Materialien in vorbestimmter Dicke kontinuierlich zu lösen und das ladefähig zerkleinerte Material kontinuierlich abzufördern. Die Schneidwalze bzw. die Schneidwalzen sind mit dem Ausleger der Maschine als Baueinheiten lösbar verbunden und nach ihrem Lösen selbständig verfahrbar, wobei diese in ihrer Drehrichtung umsteuerbar ist bzw. sind. Die durch Abbau dieser Bauteile auf die Länge ihres Raupenfahrwerkes verkürzte Maschine kann dann um 180 Grad gedreht werden, woraufhin die Schneidwalze oder die Schneidwalzen und das Raupenfahrwerk aneinander vorbeifahren können, um die Walze bzw. Walzen wieder in den Ausleger einzusetzen, so daß ein Senken in umgekehrter Richtung erfolgen kann. Die Maschine kann somit ihre Arbeitsrichtung wechseln, um alternativ in Richtung Streb-/Streckenübergang und anschließend vom Streb-/Strekkenübergang weg arbeiten zu können. Insbesondere aus verfahrenstrechnischer Sicht kann die Senkarbeit in Abhängigkeit von der Strebgeschwindigkeit (Abbaufortschritt), der Konvergenzgeschwindigkeit und anderen betriebsbedingten und geologisch bedingten Kriterien optimal mit nur einer erfindungsgemäßen Maschine statt mehrerer anderer Senkmaschinen durchgeführt werden, da aufgrund der erfindungsgemäßen Ausgestaltung das Senken unter dem Band, neben dem Band sowie je nach betrieblichen Verhältnissen Senken vorwärts in Richtung Streb-/Streckenübergang sowie rückwärts fort vom Streb-/Streckenübergang durch schnelles Wechseln der Arbeitsrichtung der Maschine möglich ist. Die Ausführung in ganz bestimmten Baueinheiten erfüllt dabei den Anspruch, in ganz besonders beengten Raumverhältnissen, wie sie in Kohlenabfuhrstrecken vorliegen können, mit weniger Streckenbreite als Maschinenlänge die Arbeitsrichtung durch Zerlegen der Maschine in mehrere, selbstbewegliche Komponenten/Baugruppen zu wechseln. Durch die Möglichkeit des schnellen Wechsels der Arbeitsrichtung und damit der Erreichung einer hohen Senkleistung wird der übliche Einsatz mehrerer Senkmaschinen für diesen Zweck überflüssig.

Vorteilhaft ist der Maschine ein Lader zum Weitertransport des gelösten Materials nachgeordnet derart, daß diese zusammen ein Maschinensystem bilden, und der Lader das von der vorgesetzten Maschine abgegebene Material übernimmt und sowohl beim Senken neben der Bandstraße als auch darunter das Material auf das hängende Band oder den in der Strecke befindlichen Kettenförderer übergibt. Das Fördermittel des Laders ist längsbeweglich, heb- und schwenkbar sowie drehbar und ablegbar gestaltet, so daß eine Arbeitsweise auf engstem Raum möglich ist.

Die zur vorteilhaften Ausgestaltung der Erfindung vorgeschlagenen Mittel und Merkmale sind Gegenstand der Unteransprüche.

Die Erfindung bezieht sich weiterhin auf ein Verfahren mit dessen Hilfe es möglich ist, bereits vor Erreichen vergleichsweise großer Konvergenzerscheinungen die Strecke mit wesentlich höherer Arbeitsgeschwindigkeit als bekannt durchzusenken, so daß die Senkstoßhöhe stark reduziert werden kann.

Diese Aufgabe wird verfahrensgemäß mit Hilfe des vorstehend beschriebenen Maschinensystems mit Lader dadurch gelöst, daß das Durchsenken der vollen Konvergenzhöhe von bis zu mehr als 1 Meter Mächtigkeit auf einer Länge entsprechend dem Abbaufortschritt des Strebes erfolgt, danach das Maschinensystem in der Strecke gewendet wird und das Senken vom Streb-/Streckenübergang mit einer Senkstoßhöhe von einigen Dezimetern bis in den Bereich zurück, in dem eine Kriechkonvergenz von 1-2 cm je Tag festzustellen ist, durchgeführt wird, dann das Maschinensystem wieder gewendet wird und erneutes Durchsenken der Strecke bei einer Senkhöhe von einigen Dezimetern bis in den Bereich der vorletzten Wendestelle erfolgt, und von da aus wieder der volle Senkstoß in Angriff genommen wird, welcher durch den Abbaufortschritt des Strebes neu entstanden ist, während sich das Maschinensystem auf seiner Hin- und Rückfahrt durch die Strecke befand.

Ausführungsbeispiele der Erfindung sind an Hand der Zeichnung näher erläutert, und zwar zeigt:

- Figur 1: eine Draufsicht der Maschine mit zwei Schneidwalzen,
- Figur 2: eine Seitenansicht der Figur 1,
- Figur 3: eine Draufsicht der beiden Schneidwalzen,
- Figur 4: eine Draufsicht der Maschine mit einer Schneidwalze,
- Figur 5: eine Seitenansicht der Figur 4,
- Figur 6: eine Draufsicht der Laders,
- Figur 7: eine Seitenansicht der Figur 6,
- Figur 8: eine teilweise geschnittene Draufsicht des Rohrförderers des Laders,
- Figur 9: eine Seitenansicht des Speichertrichters des Laders mit dem diesem zugewandten Ende des Rohrförderers,
- Figur 10: eine Ansicht des Laders in einer Strecke,
- Figur 11: eine Draufsicht der Maschine einschließlich Lader neben einem Bandförderer und
- Figur 12: eine Draufsicht der Maschine mit Lader unterhalb eines Bandförderers.

Mit 1 ist die Maschine bezeichnet, deren Raupenfahrwerk 2 an seiner Vorderseite mit einem heb- und senkbaren Ausleger 3 versehen ist. Dieser ist am Raupenfahrwerk 2 über die Achsen 4 schwenkbar. Die Schwenkbewegung erfolgt mittels der Zylinder-Kolben-Einheiten 5, welche mit Druckmittel beaufschlagbar sind.

Bei dem Ausführungsbeispiel nach Figur 1-3 sind an dem Ausleger 3 zwei Schneidwalzen 6 drehbar gelagert. Die Schneidwalzen 6 sind an sich bekannt und auf ihren Umflächen mit Schneidwerkzeugen 7 bestückt. Weiterhin sind auf die Umflächen der Schneidwalzen 6 in an sich bekannter Weise Förderschnecken 8 aufgebracht derart, daß diese im dargestellten Ausführungsbeispiel das gelöste Haufwerk zur Mitte der Maschine 1 hin fördern. Den Schneidwalzen 6 ist eine Fördereinrichtung 9 zugeordnet, welche mittig in das Raupenfahrwerk 2 integriert ist und dieses über dessen ganze Länge durchsetzt.

Die Machine 1 weist keinen Bedienungsstand auf, so daß diese in ihrer Bauhöhe sehr gering ist. Die Steuerung sämtlicher Aggregate der Maschine 1 erfolgt mittels einer Fernsteuerung, welche an sich bekannt ist und daher im einzelnen nicht dargestellt und beschrieben ist.

Die Schneidwalzen 6 sind durch eine Bolzenverbindung od.dgl. mit dem Ausleger 3 lösbar verbunden. Die Schneidwalzen 6 sind in ihren Drehzahlen und/oder Drehrichtungen unabhängig voneinander steuerbar. Die Antriebsaggregate, also die Motoren und Getriebe, sind im dargestellten Ausführungsbeispiel in den Schneidwalzen 6 angeordnet.

Der Ausleger 3 weist unterschiedlich lang bemessene Tragarme 10 für die Schneidwalzen 6 auf.

Wie insbesondere aus Figur 3 ersichtlich, sind die Tragarme 10 mit einer Kröpfung ausgerüstet derart, daß die Drehachsen 11 der Schneidwalzen 6 in einem Winkel zueinander verlaufen. Die eine Schneidwalze 6 ist an ihrer der anderen Schneidwalze 6 zugewandten Stirnseite mit einer Ausnehmung 12 versehen, in die sich die andere Schneidwalze 6 erstreckt. Durch diese winklige Anordnung der beiden Schneidwalzen 6 zueinander ergibt sich eine Verzahnung derselben, so daß beim Lösen von Gestein od.dgl. zwischen den Walzen 6 kein Zwickel stehenbleibt, sondern deren Schneidwerkzeuge 7 eine Spur 13 ergeben, bis zu der von beiden Seiten her eine völlige Abarbeitung des Gesteins erfolgt.

Den beiden Schneidwalzen 6 ist an der Stirnseite der Maschine 1 eine Bruchkante 14 nachgeordnet, welche im Zusammenwirken mit den Schneidwalzen 6 eine Zerkleinerung des gelösten Gesteins od.dgl. bewirkt, so daß dieses in förderfähigem Zustand entsprechender Korngröße auf die Fördereinrichtung 9 gelangt.

Die Länge des Raupenfahrwerkes 2 ist derart bemessen, daß dieses in einer Strecke eines Untertagebetriebes um seine Achse drehbar ist. Sollten die Platzverhältnisse in der Höhe ausreichen, können die Schneidwalzen 6 mittels des Auslegers 3 hochgeschwenkt und das Raupenfahrwerk 2 dann um seine Achse gedreht werden, woraufhin der Ausleger 3 mit den Schneidwalzen 6 wieder abgesenkt wird, so daß diese in Gegenrichtung arbeiten kann. Wenn die Platzverhältnisse in der Höhe nicht ausreichend sind, um dieses Wenden durchführen zu können, werden die Schneidwalzen 6 mit zugehörigen Antriebsaggregaten von dem Ausleger 3 im abgesenkten Zustand gelöst. Nunmehr können das Raupenfahrwerk 2 und die Schneidwalzen 3 mit ihren Antriebsaggregaten aneinander vorbeigefahren werden. Mit gegebenenfalls angehobenem Ausleger 3 wird dann die Maschine 1 um 180 Grad gedreht und ebenfalls die Schneidwalzen 6 durch gegenläufige Drehrichtung derselben, woraufhin die Schneidwalzen 6 wieder in den nunmehr abgesenkten Ausleger 3 eingefahren und mittels einer Bolzenverbindung od.dgl. mit diesem wieder drehbar verbunden werden. Dieses Drehen auf engstem Raum wird durch die selbständig verfahrbaren Schneidwalzen 6 mit zugehörigen Antriebsaggregaten, welche in sich geschlossene Baueinheiten bilden, ermöglicht.

Bei der Ausführung nach Figur 4 und 5 ist die Machine 1 mit einer Schneidwalze 6 ausgerüstet, deren Antriebsaggregate 15 außerhalb derselben angeordnet sind und von den Tragarmen 10 des Auslegers 3 gehalten sind. Die Verbindung der Antriebsaggregate 15, also von Motor und Getriebe mit den Tragarmen 10, erfolgt über leicht lösbare Bolzenverbindungen od.dgl. Die Antriebsaggregate 15 stehen mit den einen Umlenkrädern von endlos umlaufenden Schneidketten 16 in Antriebsverbindung, deren andere Umlenkräder mit der Achse 17 der Schneidwalze 6 gekoppelt sind. Die endlos umlaufenden Schneidketten 16 sind in ihren Drehzahlen und/oder Drehrichtungen unabhängig voneinander steuerbar. Zu diesem Zwecke ist zwischen einer der Schneidketten und der Schneidwalze 6 eine fernsteuerbare Kupplung vorgesehen. Die Schneidketten 16 bewirken ein seitliches Freischneiden der Schneidwalze 6.

Der Ausleger 3 kann sowohl bei diesem Ausführungsbeispiel als auch dem nach Figur 1-3 in einer Führungskulisse 18 des Raupenfahrwerkes 2 in Längsrichtung desselben verschiebbar angeordnet sein, um die Baulänge für den Wendeprozeß der Maschine 1 weiter zu verkürzen. Um diese Verschiebebewegung ausführen zu können, sind druckmittelbeaufschlagbare Zylinder-Kolben-Einheiten 19 vorgesehen.

Auch bei der Ausführung nach Figur 4 und 5 ist die Fördereinrichtung 9 mittig im Raupenfahrwerk 2 in dessen Längsrichtung verlaufend angebracht.

Die Fördereinrichtung 9 ist an ihrem dem Ausleger 3 abgewandten Ende mit einer Übergabe 20 ausgerüstet. Die Übergabe 20 weist bei der Ausführung nach Figur 4 und 5 einen heb- und senkbaren sowie schwenkbaren, frei vorkragenden Rohrförderer 21 auf. Dieser besteht aus einem Rohr, in dem sich eine Förderschnecke befindet. Sollten die Platzverhältnisse in der Streckenbreite nicht ausreichen, kann die Maschine 1 ohne Schneidwalze 6 und auch ohne Förderer 9, welcher leicht herausnehmbar ist, in der Strecke gedreht werden.

In Figur 6 und 7 ist ein Lader 24 dargestellt, welcher der Löse- und Abfördermaschine 1 nach den Figuren 1-5 nachgesetzt und dieser zugeordnet ist derart, daß diese ein Maschinensystem bilden. Die Maschine 1 und der Lader 24 sind steuermäßig miteinander verbunden.

Die der Energieversorgung der Aggregate der Maschine 1 dienenden Komponenten, beispielsweise motorisch angetriebene Generatoren und/oder Pumpen, sind vorteilhaft auf dem Lader 24 angeordnet und über Energieleitungen mit den entsprechenden Aggregaten der Maschine 1 verbunden.

Der Lader 1 besitzt ebenfalls ein Raupenfahrwerk 25, an dessen einem Ende sich ein Speichertrichter 26 befindet, dem ein Rohrförderer 27 zugeordnet ist.

Der Speichertrichter 26 ist mittels einer Zylinder-Kolben-Einheit 28 in Längsrichtung des Laders 24 verschiebbar, so daß dieser auf einen bestimmten Abstand zum Raupenfahrwerk 25 des Laders 24 einstellbar ist, dessen Zweck nachfolgend noch im einzelnen beschrieben ist.

Wie insbesondere aus Figur 8 ersichtlich, besteht der Rohrförderer 27 aus dem äußeren Rohr 29, in dem sich die Förderschnecke 30 befindet. Wie durch die Pfeile 31 angegeben, ist der Rohrförderer 27 um die Achse 32 schwenkbar.

Der Rohrförderer 27 ist an seinem dem Speichertrichter 26 abgewandten Ende mit einer drehbar gelagerten Schurre 35 ausgerüstet. Der Rohrförderer 27 ist an der einen und der anderen Längsseite des Laders 24, vorzugsweise in einer Mulde 36, ablegbar, wie aus Figur 6 ersichtlich. In dieser Lage ist die Schurre 35 einwärts geschwenkt, so daß diese sich im Bereich des Raupenfahrwerkes 25 befindet.

Wie in Figur 9 angegeben, ist der Speichertrichter 26 in seiner Trageeinrichtung 37 drehbar angeordnet, wie auch durch den Pfeil 38 angedeutet ist.

Die Drehbewegung des Speichertrichters 26 erfolgt in dessen vorgeschobener Position, wie sie durch die Zylinder-Kolben-Einheit 28 einstellbar ist. Durch die Drehbewegung des Speichertrichters 26 wird der Rohrförderer 27 mitgenommen, so daß dieser sich entweder an der einen oder anderen Längsseite des Raupenfahrwerkes 25 befindet.

Die Drehzahl der Förderschnecke 30 des Rohrförderers 27 ist variabel. Der Rohrförderer dient als Ablaufhilfe des geförderten Gutes auf ein Förderband oder einen Kettenförderer, wobei die Übergabe durch die dreh- und winkelbare Schurre 35 erfolgt. Durch diese Ausgestaltung des Rohrförderers 27 ist eine weitgehende Beweglichkeit gegeben, so daß unterschiedliche Positionen realisierbar sind und eine stetige Aufgabe des gelösten Haufwerkes während des Senkvorganges möglich ist. Selbst bei aufgehängten Gurtbändern ist ein Ausschwenken im Bereich der Hängeketten nicht erforderlich, da beim Erreichen einer solchen Kette die schwenkbare Schurre 35 um die Achse des Rohrförderers 27 soweit gedreht wird, bis diese fast einen Vollkreis beschrieben hat und auf der anderen Seite der Kette das Gut weiter aufgeben kann. Nur für dieses Drehen der Schurre 35 muß die Förderschnecke 30 im Rohr 29 stillgesetzt werden.

In Figur 10 ist das erfindungsgemäße Maschinensystem innerhalb einer Strecke 39 gezeigt.

Das von der nicht dargestellten Maschine 1 gelöste Haufwerk wird über den Rohrförderer 27 in die Schurre 35 gegeben und gelangt von dieser auf den in der Strecke 39 verlegten Bandförderer 40, welcher dieses abfördert. Unterhalb des Bandförderers befindet sich noch ein Senkstoß 41, welcher beim nächsten Durchgang der Maschine gelöst und abtransportiert wird.

Aus den Figuren 11 und 12 ist das erfindungsgemäße Maschinensystem in der Draufsicht in einer Strecke im Einsatz dargestellt. Bei dem Ausführungsbeispiel nach Figur 11 befindet sich das Maschinensystem 1, 24 in einer Strecke 39 neben dem Bandförderer 40, während in Figur 12 das Maschinensystem 1, 24 unterhalb des Bandförderers 40 gezeigt ist.

Mit dem erfindungsgemäßen Maschinensystem 1, 24 wird vorzugsweise nachstehendes Verfahren ausgeführt:

Es erfolgt zunächst das Durchsenken der vollen Konvergenzhöhe von teilweise mehr als 1 m Mächtigkeit auf einer Länge entsprechend dem Abbaufortschritt des Strebes von beispielsweise 3 Tagen und der gesamten Streckenbreite; danach wird das Maschinensystem 1, 24 in der Strecke gewendet und das Senken erfolgt vom Streb-/ Streckenübergang mit einer Senkstoßhöhe von einigen Dezimetern, welche über eine Länge von beispielsweise mehreren 100 m langsam steigt bis in den Bereich, in dem nur noch eine Kriechkonverganz von 1-2 cm je Tag festzustellen ist; nach erneutem Wenden des Maschinensystems 1, 24 in diesem Bereich erfolgt erneutes Durchsenken der Strecke bei einer Senkhöhe von wenigen Dezimetern bis an die vorletzte Wendestelle, um von dort aus wieder den vollen Senkstoß in Angriff zu nehmen, der durch den Abbaufortschritt des Strebes neu hinzugekommen ist, während das Maschinensystem 1, 24 auf der Hin- und Rückfahrt durch die Strecke unterwegs war.

Die zeitliche Abfolge sieht vorzugsweise etwa so aus, daß die Senkarbeit im hochanstehenden Senkstoß gemäß dem Abbaufortschritt des Strebes von zwei Tagesabbaufortschritten voll zu senken ist, und zwar während eines Arbeitstages; während des zweiten Arbeitstages wird die Strecke weg vom Streb-/Streckenübergang durchgesenkt, und während eines dritten Arbeitstages die Strecke wiederholt durchgesenkt wird in Richtung des Streb-/Streckenüberganges, wobei das Wenden des Maschinensystems 1, 24 an beiden Wendepunkten während einer Nachtschicht innerhalb von wenigen Stunden durchgeführt wird.

Die Erfindung ist auf die beschriebene und dargestellte Ausführung nicht beschränkt, sondern kann ganz allgemein zum Lösen und Abfördern Verwendung finden, und zwar

- a): von Nutzmaterial, wie es in dünnen Flözen oder ähnlich geschichtet unter- oder über tage vorkommt,
- b): von Nebengestein, wie es über oder zwischen Nutzmineralien als sog. Zwischenmittel oder als Deckengebirge vorkommt;
- c): von Straßenbelägen;
- d): von Ablagerungen, Überlagerungen und Vorkommen unterschiedlicher Dicken,

wobei die Schichten in einem oder mehreren Arbeitsgängen abgetragen werden können.

## Patentansprüche

1. Maschine zum kontinuierlichen Lösen von Gestein od.dgl. und Abfördern des gelösten, zerkleinerten Haufwerks im Berg-, Erd- und Tunnelbau, vorzugsweise in Untertagebetrieben, welche ein Raupenfahrwerk aufweist, an dessen Vorderseite an einem heb- und Senkbaren Ausleger zwei Schneidwalzen mit aufgebrachter Förderschnecke vorgesehen sind, denen eine in die Maschine integrierte Fördereinrichtung zugeordnet ist, dadurch gekennzeichnet, daß die einzelnen Aggregate der Maschine fernsteuerbar sind, die Schneidwalzen (6) mit zugehörigen Antriebsaggregaten (15) als selbständig verfahrbare, in ihrer Drehrichtung unabhängig voneinander umsteuerbare und mit dem Ausleger (3) lösbar verbundene Baueinheit ausgebildet ist, und die Länge des Raupenfahrwerks (2) derart bemessen ist, daß dieses in einer Strecke eines Untertagebetriebes drehbar ist.

2. Maschine nach Anspruch 1, dadurch gekennzeichnet, daß die Schneidwalzen (6) durch eine Bolzenverbindung od.dgl. mit dem Ausleger (3) lösbar verbunden sind.

3. Maschine nach einem der vorhergehenden Ansprüche, dadurch gekennzeichnet, daß die Antriebsaggregate (Motor, Getriebe) der Schneidwalzen (6) in diesen angeordnet sind.

4. Maschine nach einem der vorhergehenden Ansprüche, dadurch gekennzeichnet, daß der Ausleger (3) unterschiedlich lang bemessene Tragarme (10) für die Schneidwalzen (6) aufweist.

5. Maschine nach einem der vorhergehenden Ansprüche, dadurch gekennzeichnet, daß die Tragarme (10) mit einer Kröpfung ausgerüstet sind derart, daß die Drehachsen der Schneidwalzen (6) in einem Winkel zueinander verlaufen.

6. Maschine nach einem der vorhergehenden Ansprüche, dadurch gekennzeichnet, daß die eine Schneidwalze (6) an ihrer der anderen (6) zugewandten Stirnseite mit einer Ausnehmung (12) versehen ist, in die sich die andere Schneidwalze (6) erstreckt.

7. Maschine nach einem der vorhergehenden Ansprüche, dadurch gekennzeichnet, daß das Antriebsaggregat bzw. die Antriebsaggregate (15) der Schneidwalze (6) durch eine Bolzenverbindung od.dgl. lösbar mit den Tragarmen (10) des Auslegers (3) verbunden ist bzw. sind und diese mit den einen Umlenkrädern von endlos umlaufenden Schneidketten (16) in Antriebsverbindung stehen, deren andere Umlenkräder mit der Achse (17) der Schneidwalze (6) gekoppelt sind.

8. Maschine nach einem der vorhergehenden Ansprüche, dadurch gekennzeichnet, daß die endlos umlaufenden Schneidketten (16) in ihren Drehzahlen und/oder Drehrichtungen unabhängig voneinander steuerbar sind.

9. Maschine nach einem der vorhergehenden Ansprüche, dadurch gekennzeichnet, daß zwischen einer der endlos umlaufenden Schneidketten (16) und der Schneidwalze (6) eine fernsteuerbare Kupplung vorgesehen ist.

10. Maschine nach einem der vorhergehenden Ansprüche, dadurch gekennzeichnet, daß der Ausleger (3) in Führungskulissen (18) des Raupenfahrwerkes (2) in Längsrichtung derselben mittels Zylinder-Kolben-Einheiten (19) verschiebbar ist.

11. Maschine nach einem der vorhergehenden Ansprüche, dadurch gekennzeichnet, daß deren Fördereinrichtung (9) mittig im Raupenfahrwerk (2) in deren Längsrichtung verlaufend angebracht und leicht herausnehmbar ist.

12. Maschine nach einem der vorhergehenden Ansprüche, dadurch gekennzeichnet, daß die Fördereinrichtung (9) an ihrem dem Ausleger (3) abgewandten Ende mit einer Übergabe (20) ausgerüstet ist.

13. Maschine nach einem der vorhergehenden Ansprüche, dadurch gekennzeichnet, daß die Übergabe (20) einen heb- und senkbaren sowie frei vorkragenden Rohrförderer (21) aufweist.

14. Maschine nach einem der vorhergehenden Ansprüche, dadurch gekennzeichnet, daß der Schneidwalze (6) bzw. den Schneidwalzen (6) an der Stirnseite der Maschine (1) eine Bruchkante (14) nachgeordnet ist.

15. Maschine nach einem der vorhergehenden Ansprüche, dadurch gekennzeichnet, daß dieser ein nachgesetzter Lader (24) zugeordnet ist derart, daß diese ein Maschinensystem bilden.

16. Lader nach Anspruch 15, dadurch gekennzeichnet, daß dessen Aggregate fernsteuerbar sind.

17. Lader nach Anspruch 15 oder 16, dadurch gekennzeichnet, daß dieser und die Maschine (1) steuermäßig miteinander verbunden sind.

18. Lader nach Anspruch 15, oder einem der vorhergehenden, dadurch gekennzeichnet, daß dieser ein Raupenfahrwerk (25) besitzt, dessen Länge derart bemessen ist, daß dieses in einer Strecke eines Untertagebetriebes drehbar ist.

19. Lader nach Anspruch 15 oder einem der vorhergehenden dadurch gekennzeichnet, daß sich an dem einen Ende des Raupenfahrwerkes (25) ein Speichertrichter (26) befindet, dem ein Rohrförderer (27) zugeordnet ist.

20. Lader nach Anspruch 15 oder einem der vorhergehenden, dadurch gekennzeichnet, daß der Speichertrichter (26) mittels einer Zylinder-Kolben-Einheit (28) in Längsrichtung des Laders (24) verschiebbar ist.

21. Lader nach Anspruch 15 oder einem der vorhergehenden, dadurch gekennzeichnet, daß der Rohrförderer (27) innerhalb seines Rohres (9) mit einer Förderschnecke (30) ausgerüstet ist.

22. Lader nach Anspruch 15 oder einem der vorhergehenden, dadurch gekennzeichnet, daß die Drehzahl der Förderschnecke (30) des Rohrförderers (27) steuerbar ist.

23. Lader nach Anspruch 15 oder einem der vorhergehenden, dadurch gekennzeichnet, daß der Rohrförderer (27) heb- und senkbar sowie drehbar am Speichertrichter (26) angebracht ist.

24. Lader nach Anspruch 15 oder einem der vorhergehenden, dadurch gekennzeichnet, daß der Rohrförderer (27) an seinem dem Speichertrichter (26) abgewandten Ende mit einer drehbar gelagerten Schurre (35) ausgerüstet ist.

25. Lader nach Anspruch 15 oder einem der vorhergehenden, dadurch gekennzeichnet, daß die der Energieversorgung der Aggregate der Löse- und Abfördermaschine (1) dienenden Komponenten sich auf diesem befinden.

26. Lader nach Anspruch 15 oder einem der vorhergehenden, dadurch gekennzeichnet, daß der Speichertrichter (36) in seiner Trageinrichtung (37) drehbar angeordnet ist.

27. Lader nach Anspruch 15 oder einem der vorhergehenden, dadurch gekennzeichnet, daß der Rohrförderer (27) an der einen oder anderen Längsseite des Laders (24), vorzugsweise in einer Mulde (36), ablegbar ist.

28. Verwendung der Maschine nach Anspruch 1 und einem oder mehreren der folgenden sowie ggf. des Laders nach Anspruch 15 und einem oder mehreren der folgenden, zum Lösen und Abfördern
a) von Nutzmaterial, wie es in dünnen Flözen oder ähnlich geschichtet Unter- oder Übertage vorkommt;
b) von Nebengestein, wie es über oder zwischen Nutzmineralien als sog. Zwischenmittel oder als Deckgebirge vorkommt;
c) von Straßenbelägen;
d) von Ablagerungen, Überlagerungen und Vorkommen unterschiedlicher Dicken.

## Claims

1. Machine for the continuous working of stone or the like and conveying of the worked, crushed heaps in mining, underground and tunnel construction, in particular in underground workings, the machine comprising a tracklaying vehicle with a bracket at the front which may be lifted and lowered and is provided with two cutting rollers with a conveyor spiral thereon, to which cutting rollers is associated a conveying means which is integrated in the machine, characterised in that the individual parts of the machine can be remotely controlled, the cutting rollers (6) with the associated drive parts are constructed as a unit which is detachably connected to the bracket (3) and can be driven automatically and the rotational direction of the rollers being controlled independently from one another, and the length of the tracklaying vehicle (2) being selected such that it can turn in a gallery of an underground working.

2. Machine according to claim 1, charaterised in that the cutting rollers (6) are detachably connected to the bracket (3) by means of a bolt connection or the like.

3. Machine according to one of the preceding claims, characterised in that the drive parts (engine, transmission) of the cutting rollers (6) are disposed in the latter.

4. Machine according to one of the preceding claims, characterised in that the bracket (3) comprises supporting arms (10) for the cutting rollers (6) of different lengths.

5. Machine according to any one of the preceding claims, characterised in that the supporting arms (10) are provided with a right-angle bend such that the rotary axes of the cutting rollers (6) extend at an angle towards one another.

6. Machine according to any one of the preceding claims, characterised in that one cutting roller (6) is provided at its end face which faces the second cutting roller (6) with a recess (12) into which the other cutting roller (6) extends.

7. Machine according to any one of the preceding claims, characterised in that the drive part or drive parts (15) of the cutting rollers (6) is/are detachably connected to the supporting arms (10) of the bracket (3) by means of a bolt connection or the like and the supporting arms (10) are in driving connection with the guide wheels of endless running cutting chains (16) of which other guide wheels are coupled to the axis (17) of the cutting roller (6).

8. Machine according to any one of the preceding claims, characterised in that the endless running cutting chains (16) can be controlled independently of one another with respect to rotational speed and/or rotational direction.

9. Machine according to any one of the preceding claims, characterised in that between one of the endless running cutting chains (16) and the cutting roller (6) a clutch is provided which can be remotely controlled.

10. Machine according to any one of the preceding claims, characterised in that the bracket (3) can be displaced in guiding cranks (18) of the tracklaying vehicle (2) in the longitudinal direction of the guiding cranks by means of cylinder-piston-units (19).

11. Machine according to any one of the preceding claims, characterised in that the conveying means (9) thereof is disposed in the centre of the tracklaying vehicle (2), extends in the longitudinal direction of the machine and can be easily removed.

12. Machine according to any one of the preceding claims, characterised in that the conveying means (9) is provided at its end which faces away from the bracket (3) with a delivering means (20).

13. Machine according to any one of the preceding claims, characterised in that the delivering means (20) comprises a pipe conveyor (21) which projects freely and can be lifted and lowered.

14. Machine according to any one of the preceding claims, characterised in that a breaking edge (14) is disposed downstream the cutting roller (6) or cutting rollers (6) at the end face of the machine (1).

15. Machine according to any one of the preceding claims, characterised in that associated to it is an added loading means (24) in such a way that they form a machine system.

16. Loading means according to claim 15, characterised in that its parts can be remotely controlled.

17. Loading means according to claims 15 or 16, characterised in that the loading means and the machine (1) are connected to one another with respect to control.

18. Loading means according to claim 15 or any one of the preceding claims, characterised in that it has a tracklaying vehicle (25) the length of which is selected such that it can be turned in one gallery of an underground working.

19. Loading means according to claim 15 or any one of the preceding claims, characterised in that at one end of the tracklaying vehicle (25) there is a storage funnel (26) to which a pipe conveyor (27) is associated.

20. Loading means according to claim 15 or any one of the preceding claims, characterised in that the storage funnel (26) can be displaced in the longitudinal direction of the loading means (24) by means of a cylinder-piston-unit (28).

21. Loading means according to claim 15 or any one of the preceding claims, characterised in that the pipe conveyor (27) is provided within its pipe (9) with a conveyor spiral (30).

22. Loading means according to claim 15 or any one of the preceding claims, characterised in that the rotational speed of the conveyor spiral (30) of the pipe conveyor (27) can be controlled.

23. Loading means according to claim 15 or any one of the preceding claims, characterised in that the pipe conveyor (27) is disposed on the storage funnel (26) in a manner such that it can be lifted, lowered and turned.

24. Loading means according to claim 15 or any one of the preceding claims, characterised in that the pipe conveyor (27) is provided at its end which faces away from the storage funnel (26) with a chute (35) which is rotatably disposed.

25. Loading means according to claim 15 or any one of the preceding claims, characterised in that the components which serve for the energy supply of the parts of the working and conveying machine (1) are disposed thereon.

26. Loading means according to claim 15 or any one of the preceding claims, characterised in that the storage funnel (36) is rotatably disposed in its supporting means (37).

27. Loading means according to claim 15 or any one of the preceding claims, characterised in that the pipe conveyor (27) can be disposed on either of the longitudinal sides of the loading means (24), preferably in a trough (36).

28. The use of the machine according to claim 1 and one or several of the successive claims and also optionally the loading means according to claim 15 and one or several of the successive claims for working and conveying
a) useful material as it is present in thin rock beds or in underground workings or workings above the surface where the layers are arranged in a similar manner;
b) surrounding rock as it is present above or between useful minerals as so-called intermediate means or as overlying rocks
c) street surfaces;
d) deposits, overlying rocks and layers of different thickness.

## Revendications

1. Machine pour l'abattage en continu de roches ou analogues et l'évacuation de la roche abattue broyée dans les mines, les constructions souterraines et les constructions de tunnels, de préférence dans les exploitations souterraines, comportant un châssis à chenilles, à l'avant duquel il est prévu deux tambours d'abattage avec une hélice transporteuse montée sur une flèche pouvant être levée et abaissée, auxquels est associé un dispositif de transport intégré dans la machine, **caractérisée** en ce que les différents sous-ensembles de la machine peuvent être commandés à distance, les tambours d'abattage (6) et leur sous-ensemble moteur associé (15) sont réalisés sous la forme d'une unité de construction qui est reliée de manière séparable à la flèche (3), qui peut se déplacer de manière autonome et dont le sens de rotation peut être commandé de manière indépendante, en ce que la longueur du châssis à chenilles (2) est telle que celui-ci peut tourner dans une galerie d'une exploitation souterraine.

2. Machine selon la revendication 1, **caractérisée** en ce que les tambours d'abattage (6) sont reliés de manière démontable à la flèche (3) par un assemblage boulonné ou analogue.

3. Machine selon l'une des revendications précédentes, **caractérisée** en ce que les sous-ensembles moteurs (moteur, réducteur) des tambours d'abattage (6) sont montés dans ceux-ci.

4. Machine selon l'une des revendications précédentes, **caractérisée** en ce que la flèche (3) présente des bras porteurs (10) de longueurs différentes pour les tambours d'abattage (6).

5. Machine selon l'une des revendications précédentes, **caractérisée** en ce que les bras porteurs (10) comportent un coude de manière telle que les axes de rotation des tambours d'abattage (6) forment un angle entre eux.

6. Machine selon l'une des revendications précédentes, **caractérisée** en ce que l'un des tambours d'abattage (6) est muni sur sa face frontale tournée vers l'autre tambour d'abattage (6) d'un évidement (12) dans lequel pénètre l'autre tambour d'abattage (6).

7. Machine selon l'une des revendications précédentes, **caractérisée** en ce que le sous-ensemble moteur ou les sous-ensembles moteurs (15) du tambour d'abattage (6) est ou sont relié(s) de manière démontable aux bras porteurs de la flèche (3) par un assemblage boulonné ou analogue et sont liés en entraînement à l'une des roues de renvoi de chaînes d'abattage (16) sans fin, dont les autres roues de renvoi sont couplées à l'axe (17) des tambours d'abattage (6).

8. Machine selon l'une des revendications précédentes, **caractérisée** en ce que la vitesse et/ou le sens de rotation des chaînes d'abattage (16) sans fin peuvent être réglés de manière indépendante pour chaque chaîne.

9. Machine selon l'une des revendications précédentes, **caractérisée** en ce qu'un embrayage commandable à distance est prévu entre l'une des chaînes d'abattage (16) sans fin et le tambour d'abattage (6).

10. Machine selon l'une des revendications précédentes, **caractérisée** en ce que la flèche (3) peut être déplacée dans des coulisses (18) du châssis à chenilles (2), dans la direction longitudinale de celui-ci, au moyen d'ensembles cylindre-piston (19).

11. Machine selon l'une des revendications précédentes, **caractérisée** en ce que le dispositif de transport (9) de ladite machine est disposé au centre, dans la direction longitudinale, sur le châssis à chenilles (2) et est facilement démontable.

12. Machine selon l'une des revendications précédentes, **caractérisée** en ce que le dispositif de transport (9) est muni d'un élément de transfert (20) à son extrémité opposée à la flèche (3).

13. Machine selon l'une des revendications précédentes, **caractérisée** en ce que l'élément de transfert (20) comporte un transporteur tubulaire (21) monté en porte-à-faux et pouvant être levé et abaissé.

14. Machine selon l'une des revendications précédentes, **caractérisée** en ce qu'une arête de broyage (14) est associée aux tambours d'abattage (6) à l'avant de la machine (1).

15. Machine selon l'une des revendications précédentes, **caractérisée** en ce qu'un chargeur (24) placé derrière la machine est associé à celle-ci de manière à former un système de machines.

16. Chargeur selon la revendication 15, **caractérisé** en ce que ses sous-ensembles peuvent être commandés à distance.

17. Chargeur selon la revendication 15 ou 16, **caractérisé** en ce que celui-ci et la machine (1) sont reliés entre eux du point de vue de la commande.

18. Chargeur selon la revendication 15 ou l'une des revendications précédentes, **caractérisé** en ce qu'il comporte un châssis à chenilles (25), dont la longueur est calculée de manière telle que ledit châssis peut tourner dans une galerie d'une exploitation souterraine.

19. Chargeur selon la revendication 15 ou l'une des revendications précédentes, **caractérisé** en ce qu'une trémie (26) à laquelle est associé un transporteur tubulaire (27) est disposée à l'une des extrémités du châssis à chenilles (25).

20. Chargeur selon la revendication 15 ou l'une des revendications précédentes, **caractérisé** en ce que la trémie (26) peut être déplacée dans la direction longitudinale du chargeur (24) au moyen d'un ensemble piston-cylindre (28).

21. Chargeur selon la revendication 15 ou l'une des revendications précédentes, **caractérisé** en ce que le transporteur tubulaire (27) est muni d'une hélice transporteuse (30) disposée à l'intérieur de son tube (9).

22. Chargeur selon la revendication 15 ou l'une des revendications précédentes, **caractérisé** en ce que la vitesse de rotation de l'hélice transporteuse (30) du transporteur tubulaire (27) est réglable.

23. Chargeur selon la revendication 15 ou l'une des revendications précédentes, **caractérisé** en ce que le transporteur tubulaire (27) est monté sur la trémie (26) avec possibilité de déplacement vers le haut et vers le bas ainsi qu'en rotation.

24. Chargeur selon la revendication 15 ou l'une des revendications précédentes, **caractérisé** en ce que le transporteur tubulaire (27) est muni à son extrémité éloignée de la trémie (26) d'une goulotte (35) montée avec possibilité de déplacement en rotation.

25. Chargeur selon la revendication 15 ou l'une des revendications précédentes, **caractérisé** en ce que les composants assurant l'alimentation en énergie des sous-ensembles de la machine d'abattage et de transport (1) sont situés sur ledit chargeur.

26. Chargeur selon la revendication 15 ou l'une des revendications précédentes, **caractérisé** en ce que la trémie (36) est montée avec possibilité de déplacement en rotation dans son dispositif porteur (37).

27. Chargeur selon la revendication 15 ou l'une des revendications précédentes, **caractérisé** en ce que le transporteur tubulaire (27) peut être posé sur l'un ou l'autre côté longitudinal du chargeur (24), de préférence dans une goulotte (36).

28. Utilisation de la machine selon la revendication 1 et l'une ou plusieurs des revendications dépendantes ainsi que, le cas échéant, du chargeur selon la revendication 15 et une ou plusieurs des revendications dépendantes pour l'abattage et le transport
a) du produit utilisable, tel qu'il se présente en veines fines ou en couches analogues dans les mines souterraines ou à ciel ouvert;
b) de produits annexes, comme ils se présentent au-dessus ou entre des minéraux utilisables, comme "entre deux" ou comme couche supérieure;
c) de revêtements de route;
d) de dépôts, de couronnes et de gisements d'épaisseurs variables.
